# FASCICULE DE BREVET EUROPEEN

(11) **EP 0 669 680 B1**
(45) Date de publication et mention de la délivrance du brevet: **11.12.1996**
(21) Numéro de dépôt: 95400352.1
(22) Date de dépôt: 20.02.1995
(51) Int. Cl.: H01R 13/629, H01R 13/52

(54) **Joint de connecteur électrique**
Abdichtung für einen elektrischen Verbinder
Electrical connector seal

(30) Priorité: 23.02.1994 FR 9402042
(43) Date de publication de la demande: 30.08.1995
(73) Titulaire: CONNECTEURS CINCH, F-78190 Montigny Le Bretonneux (FR)
(72) Inventeur: Ittah, Jean, F-92390 Villeneuve la Garenne (FR)
(74) Mandataire: Faber, Jean-Paul

(56) Documents cités:
- EP-A- 0 581 638
- US-A- 4 917 620

## Description

La présente invention se rapporte à un joint de connecteur électrique.

L'invention vise, plus particulièrement, un connecteur électrique du type décrit dans la demande de brevet au nom de la demanderesse n° 92.09298 du 28 Juillet 1992 et publiée sous le n° FR-A-2 694 454.

Le connecteur décrit dans cette demande comprend un élément de boîtier présentant à une extrémité un logement pour recevoir un élément de boîtier femelle, ledit élément de boîtier comportant deux conduits parallèles s'étendant perpendiculairement au logement et destinés à recevoir, chacun, une branche d'une clé pourvue de rampes, tandis que l'un des éléments présente des tétons destinés à coopérer avec lesdites rampes.

Dans un mode de réalisation décrit dans cette demande, il est prévu un joint élastique constitué par un manchon monté sur une jupe de l'élément de boîtier mâle et qui vient s'insérer entre la paroi latérale interne d'une cavité de l'élément de boîtier femelle et ladite jupe, ledit joint comportant une série de tores parallèles destinés à coopérer avec la surface latérale interne de l'élément de boîtier femelle.

On a constaté qu'un tel joint ne donnait pas une entière satisfaction.

L'un des buts de la présente invention est de perfectionner un tel joint afin d'améliorer l'étanchéité.

L'objet de la présente invention est relatif à un connecteur électrique comprenant d'une part, un joint et d'autre part, un élément de boîtier mâle présentant à une extrémité, un logement destiné à recevoir un élément de boîtier femelle, présentant une cavité, le logement étant fermé par un fond et comportant intérieurement une jupe destinée à s'insérer dans la cavité, ledit élément de boîtier mâle comportant deux conduits parallèles s'étendant perpendiculairement à l'élément de boîtier femelle et destinés à recevoir, chacun, une branche d'une clé, chaque branche présentant deux rampes inclinées destinées à coopérer avec des tétons de l'élément de boîtier femelle, chaque rampe étant terminée par un cran formé par un creusage de manière que le coulissement de la clé, dans un sens, provoque l'engagement de l'élément de boîtier femelle dans le logement jusqu'à une position de verrouillage dans laquelle les tétons coopèrent avec les crans, le joint étant formé par un manchon élastique présentant des tores à sa périphérie, ledit joint étant monté sur ladite jupe de manière que lesdits tores coopèrent avec la surface interne de la cavité de l'élément de boîtier femelle, le connecteur étant caractérisé en ce que le joint présente à une extrémité, un rebord latéral destiné à porter contre le fond du logement à partir duquel s'étend la jupe et en ce que ce rebord est pourvu d'ondulations qui augmentent l'élasticité du rebord et améliorent ainsi le verrouillage de la clé.

Grâce à une telle disposition, on améliore l'étanchéité.

L'invention va maintenant être décrite avec plus de détail en se référant à un mode de réalisation particulier donné à titre d'exemple seulement et représenté aux dessins annexés, dans lesquels :

Figure 1 et figure 2 sont des vues en perspective d'un joint, selon l'invention.

Figure 3 est une vue en perspective éclatée du connecteur selon l'invention destiné à recevoir le joint des figures 1 et 2.

Figure 4 est une vue en coupe suivant la ligne 4-4 de la figure 5.

Figure 5 est une vue en coupe suivant la ligne 5-5 de la figure 4.

Figure 6 est une vue correspondant à la figure 4, la clé étant verrouillée.

Figure 7 est une vue correspondant à la figure 5, la clé étant verrouillée.

Figure 8 et figure 9 sont des vues schématiques montrant le verrouillage du module femelle.

Le connecteur, représenté à la figure 3, comprend un élément de boîtier mâle 1 destiné, par une extrémité, à recevoir un module mâle 2 et, par l'autre extrémité, un élément de boîtier femelle 3, ledit élément 1 comportant, montée coulissante, une clé de verrouillage 4.

L'élément 1 comporte une première partie 10 destinée à recevoir le module mâle 2 et un logement 11 destiné à recevoir l'élément de boîtier femelle 3 et la clé 4.

Le module mâle 2 est divisé en compartiments 13 dans chacun desquels est logé un organe de contact électrique femelle 14 et prolongé par une partie 18.

La partie 10 présente une cavité 15 avec un fond 16 dans la partie centrale duquel s'étend une jupe 17 correspondant à la partie inférieure 18 du module mâle 2 afin de recevoir celle-ci.

Le logement 11 du boîtier 1 affecte une forme générale parallélépipédique avec deux parois longitudinales 20 et 21 et deux parois transversales 22 et 23.

Dans les parois transversales 22 et 23 s'ouvrent deux conduits 24 qui présentent des épaulements 26.

Dans le bord inférieur des parois 20 et 21 sont pratiquées des fentes 30 pour le passage de tétons 31 prévus sur les parois latérales longitudinales 39 du module 3.

L'élément de boîtier femelle 3 est constitué d'un corps en matière plastique moulé qui présente un fond 33 à partir duquel s'érigent des languettes mâles 34 destinées à s'insérer dans les organes femelles 14.

Le corps présente une cavité 36 divisée en deux parties, une partie 36a située au voisinage du bord libre et une partie 36b située au voisinage du fond 33 plus petite que la partie 36a et raccordée à celle-ci par un épaulement 38.

Les tétons 31 sont, en partie, bordés par un bourrelet 40.

La clé 4 est constituée par un corps en matière plastique moulée présentant une section en U avec deux branches 45 et une âme 46.

L'écartement des branches 45 correspond à l'écartement des conduits 24.

Chaque branche comporte des rainures 47 afin de coopérer avec les épaulements 26.

Chaque branche 45 présente deux rampes inclinées 48 qui, à l'extrémité inférieure, débouchent dans des échancrures 49, tandis que l'extrémité supérieure se termine par une partie 50 pourvue d'un cran 51 formé par un creusage s'étendant en direction du bord pourvu des échancrures 49.

On conçoit que, lorsqu'on met en place le module 3, les tétons 31 traversent les fentes 30, s'insèrent dans les échancrures 49 et que, lorsqu'on pousse la clé 4, les tétons 31, en coopérant avec les rampes 48, provoquent l'engagement du module femelle dans le logement 11.

Le joint représenté aux figures 1 et 2 est constitué par un manchon 60 en une matière souple et élastique présentant, sur sa surface latérale, une série de tores 61 et dont l'une des extrémités est terminée par un rebord 62 qui présente des ondulations 63.

Le joint est destiné à être monté sur la jupe 17, le rebord 62 venant buter contre la surface externe du fond 16.

Lorsqu'on pousse la clé 4 pour verrouiller l'élément de boîtier 3, celui-ci s'engage dans la cavité 11, tandis que le joint 60 vient coopérer par ses tores 61 avec la partie 36a de la cavité 36, le bord libre dudit élément 3 comprimant le rebord 62 dont les ondulations 63 augmentent l'élasticité. Ainsi les tétons 31 tendent à être maintenus dans les crans 51.

Bien entendu, l'invention n'est pas limitée au mode de réalisation qui vient d'être décrit et représenté. On pourra y apporter de nombreuses modifications de détail sans sortir pour cela du cadre de l'invention défini par la revendication.

## Revendications

1. Connecteur électrique comprenant d'une part, un joint (60) et d'autre part, un élément de boîtier mâle (1) présentant, à une extrémité, un logement (11) destiné à recevoir un élément de boîtier femelle (3) présentant une cavité (36), le logement étant fermé par un fond (16) et comportant intérieurement une jupe (17) destinée à s'insérer dans la cavité (36), ledit élément de boîtier mâle (1) comportant deux conduits parallèles (24) s'étendant perpendiculairement à l'élément de boîtier femelle et destinés à recevoir, chacun, une branche (45) d'une clé (4), chaque branche (45) présentant deux rampes inclinées (48) destinées à coopérer avec des tétons (31) de l'élément de boîtier femelle (3), chaque rampe (48) étant terminée par un cran (51) formé par un creusage de manière que le coulissement de la clé, dans un sens, provoque l'engagement du module femelle (3) dans le logement (11) jusqu'à une position de verrouillage dans laquelle les tétons (31) coopèrent avec les crans (51), le joint (60) étant formé par un manchon élastique présentant des tores (61) à sa périphérie, ledit joint (60) étant monté sur ladite jupe (17) de manière que lesdits tores coopèrent avec la surface interne de la cavité (36) de l'élément de boîtier femelle (3), le connecteur étant caractérisé en ce que le joint (60) présente à une extrémité, un rebord latéral (62) destiné à porter contre le fond (16) du logement (11) à partir duquel s'étend la jupe (17) et en ce que ce rebord (62) est pourvu d'ondulations (63) qui augmentent l'élasticité du rebord et améliorent ainsi le verrouillage de la clé.

## Patentansprüche

1. Elektrischer Verbinder, der einerseits eine Dichtung (60) und andererseits ein steckerartiges Gehäuseelement (1) besitzt, welches an einem Ende einen Raum (11) aufweist, der zur Aufnahme eines buchsenartigen Gehäuseelementes (3) bestimmt ist, das einen Hohlraum (36) aufweist, wobei der Raum durch einen Boden (16) abgeschlossen ist und ein innenliegendes Hemd (17) aufweist, das für den Eingriff in den Hohlraum (36) bestimmt ist, wobei das genannte steckerartige Gehäuseelement (1) zwei parallele Führungen (24) aufweist, die sich zum buchsenartigen Gehäuseelement senkrecht erstrecken und jede zur Aufnahme eines Schenkels (45) eines Schlüssels (4) bestimmt sind, jeder Schenkel (45) zwei geneigte Rampen (48) aufweist, die zur Zusammenwirkung mit Zapfen (31) des buchsenartigen Gehäuseelementes (3) bestimmt sind, jede Rampe (48), die in einer Raste (51) endigt, durch eine Aussparung in der Weise gebildet ist, daß die Verschiebung des Schlüssels in einer Richtung ein Eintreten des buchsenartigen Moduls (3) in den Raum (11) hervorruft, bis hin zu einer Verriegelungsstellung, in der die Zapfen (31) mit den Rasten (51) zusammenwirken, wobei die Dichtung (60) durch eine elastische Muffe gebildet ist, die an ihrem Umfang Wülste (61) aufweist, wobei die genannte Dichtung (60) auf dem genannten Hemd (17) so angeordnet ist, daß die genannten Wülste mit der inneren Oberfläche des Hohlraumes (36) des buchsenartigen Gehäuseelementes (3) zusammenwirken, welcher Verbinder dadurch gekennzeichnet ist, daß die Dichtung (60) an einem Ende eine seitliche Randleiste (62) aufweist, die zur Anlage am Boden (16) des Raumes, von welchem sich das Hemd (17) weg erstreckt, bestimmt ist, und daß diese Randleiste (62) mit Wölbungen (63) versehen ist, die die Elastizität der Randleiste erhöhen und dadurch die Verriegelung des Schlüssels verbessern.

## Claims

1. An electrical connector comprising, firstly, a seal (60) and secondly, a male housing element (1) having, at one end, a seating (11) intended to receive a female housing element (3) having a cavity (36), the seating being closed by a base (16) and internally comprising a skirt (17) intended to be inserted into the cavity (36), the said male housing element (1) comprising two parallel channels (24) extending perpendicularly to the female housing element and each intended to receive an arm (45) of a key (4), each arm (45) having two inclined ramps (48) intended to cooperate with studs (31) of the female housing element (3), each ramp (48) being ended by a notch (51) formed by a hollow so that the sliding of the key, in one direction, brings about the engagement of the female module (3) in the seating (11) up to a locking position in which the studs (31) cooperate with the notches (51), the seal (60) being formed by a resilient socket having rings (61) at its periphery, the said seal (60) being mounted on the said skirt (17) so that the said rings cooperate with the inner surface of the cavity (36) of the female housing element (3), the connector being characterised in that the seal (60) has, at one end, a lateral rim (62) intended to bear against the base (16) of the seating (11) from which the skirt (17) extends and this rim (62) is provided with undulations (63) which increase the resilience of the rim and thus improve the locking of the key.
